# EUROPÄISCHE PATENTSCHRIFT

(11) **EP 1 941 589 B1**
(45) Veröffentlichungstag und Bekanntmachung des Hinweises auf die Patenterteilung: **30.05.2012**
(21) Anmeldenummer: 06806496.3
(22) Anmeldetag: 24.10.2006
(51) Int. Cl.: H01R 4/24, H01R 9/03, H01R 31/00, H01R 25/00

(54) **ANSCHLUSSMODUL MIT EINER PIERCING-KONTAKTKLEMME**
CONNECTION MODULE HAVING A PIERCING CONTACT TERMINAL
MODULE DE CONNEXION AVEC BORNE DE CONTACT DE TYPE PERCE-ISOLANT

(30) Priorität: 25.10.2005 DE 202005016685 U
(43) Veröffentlichungstag der Anmeldung: 09.07.2008
(73) Patentinhaber: Murrelektronik GmbH, 71570 Oppenweiler (DE)
(72) Erfinder: GUTEKUNST, Jürgen, 72622 Nürtingen (DE); KAULISCH, Ralf-Dieter, 71522 Backnang (DE)
(74) Vertreter: Wasmuth, Rolf
(86) Internationale Anmeldenummer: PCT/EP2006/010231
(87) Internationale Veröffentlichungsnummer: WO 2007/048572

(56) Entgegenhaltungen:
- EP-A1- 1 357 644
- FR-A1- 2 858 059
- US-A- 6 116 931
- US-B1- 6 848 933

## Beschreibung

Die Erfindung betrifft ein Anschlußmodul mit einer Piercing-Kontaktklemme für ein isoliertes, mehradriges elektrisches Kabel nach dem Oberbegriff des Anspruchs 1.

Aus der EP 1 357 644 A1 ist ein Anschlußmodul für eine Maschinensteuerung bekannt, bei der über Piercing-Kontaktklemmen sowohl eine Busleitung als auch eine Energieleitung mit Anschlüssen kontaktiert werden, die zur Verbindung von Sensoren, Aktoren oder dgl. mit einer Maschinensteuerung vorgesehen sind.

Die Piercing Kontaktklemmen werden zusammen mit Flachkabeln - die auch als formkodierte Profilkabel ausgeführt sein können - eingesetzt, um die Busleitung und/oder die Energieleitung der Maschinensteuerung mit Aktoren (Magnetventile und dgl.) oder Sensoren zu verbinden. Die Flachkabel sind mechanisch hoch belastbar und widerstandsfähig gegen Schmutz, Säure, Lösungsmittel und dgl., was durch eine entsprechend widerstandsfähige Isolierung erzielt ist. Daher wird zur Kontaktierung die Piercing-Technik genutzt, bei der das Profilkabel auf Kontaktmesser aufgedrückt wird, welche die Isolierung durchschneiden und in die Kupferseele der Leitungsadern eindringen, um eine elektrische Verbindung herzustellen. Dabei muß dafür Sorge getragen werden, daß eine polrichtige Kontaktierung erfolgt, um die elektrische Funktionsfähigkeit der Anlage selbst sicherzustellen.

Aus der EP 1 355 378 A1 ist eine Piercing-Kontaktklemme bekannt, bei der zwei ineinandergreifende Klemmenteile vorgesehen sind, wobei eines der Klemmenteile einen Anschluß zur Verbindung mit einem elektrischen Verbraucher aufweist. Die Aufnahme zum Einlegen des Kabels ist in Längsrichtung des Kabels auf einander gegenüberliegenden Enden offen, wobei ein Klemmenteil ein Set aus Kontaktpins aufweist, die jeweils in eine Ader des in die Aufnahme eingelegten Kabels einschneiden und den elektrischen Kontakt herstellen. Hierzu sind die Kontaktpins eines Sets quer zur Längsrichtung des Kabels mit einem dem Aderabstand des Flachkabels entsprechenden Abstand angeordnet.

Aus der US 6,848,933 B1 ist ein Anschlussmodul mit einer Kontaktklemme für ein isoliertes mehradriges elektrisches Flachkabel bekannt. Das Anschlussmodul besteht aus zwei ineinandergreifenden Klemmenteilen mit außen liegenden Anschlüssen zur Verbindung mit Sensoren oder Aktoren. Zumindest das eine Klemmenteil weist eine sich in Längsrichtung des Flachkabels erstreckende Aufnahme mit gegenüberliegenden offenen Enden zum Einlegen eines Kabels auf. Das andere Klemmenteil weist zumindest ein Set aus Kontaktpins auf, wobei zumindest jeweils ein Kontaktpin des Sets jeweils einer Ader des in die Aufnahme eingelegten Kabels zugeordnet ist. Die Kontaktpins durchdringen bei montierten Klemmenteilen die Isolation des Kabels, sie liegen somit elektrisch kontaktierend an den Adern des Kabels. Der Aufnahme ist ein zweites Set Kontaktpins zugeordnet, das in Längsrichtung der Aufnahme mit Abstand zu dem ersten Set Kontaktpins liegt. Die Kontaktpins des zweiten Sets sind von den Kontaktpins des ersten Sets elektrisch getrennt. Ein erstes elektrisches Kabel ist über das erste offene Ende und ein zweites elektrisches Kabel über das zweite Ende in die Aufnahme einlegbar, wobei das erste Set Kontaktpins das erste elektrische Kabel und das zweite Set Kontaktpins das zweite elektrische Kabel kontaktiert.

Ein ähnliches Anschlussmodul ist in der FR 2 858 059 A1 beschrieben. Dieses Anschlussmodul besteht aus ineinander greifenden Klemmenteilen mit Kontaktpins, die geeignet sind, in die Isolation des Kabels einzudringen und zu den Adern einen elektrischen Kontakt herzustellen.

Bei Maschinensteuerungen müssen je nach Ausführung unterschiedliche Sicherheitsstandards erfüllt werden, wobei auch vorgesehen sein kann, bestimmte Elemente und Baugruppen von Maschinen getrennt an eine Versorgungsspannung anzuschließen, damit in einem Fehlerfall die Anlage nur teilweise spannungsfrei wird, wodurch ein Herunterfahren der Anlage auf einen definierten Betriebszustand möglich wird.

Der Erfindung liegt die Aufgabe zugrunde, ein an sich bekanntes Anschlußmodul mit einer Kontaktklemme derart zu gestalten, daß es sowohl bei gemeinsamer Versorgungsspannung als auch bei getrennten Versorgungsspannungen eingesetzt werden kann.

Die Aufgabe wird erfindungsgemäß nach den kennzeichnenden Merkmalen des Anspruchs 1 gelöst.

Wesentlich ist, daß in der Aufnahme ein zweites Set von Kontaktpins vorgesehen ist, das in Längsrichtung der Aufnahme mit Abstand zu dem ersten Set Kontaktpins liegt. Die Kontaktpins des zweiten Sets sind von den Kontaktpins des ersten Sets elektrisch vollständig getrennt, wobei die Kontaktpins des ersten Sets mit einem ersten Anschluß des Anschlußmoduls und die Kontaktpins des zweiten Sets mit einem zweiten Anschluß des Anschlußmoduls in Verbindung stehen. Ein erstes elektrisches Kabel einer ersten Versorgungsspannung wird über das erste Ende in die Aufnahme eingelegt und ein zweites elektrisches Kabel über das zweite Ende in die Aufnahme geführt, wobei das erste Set Kontaktpins nur das erste elektrische Kabel und das zweite Set Kontaktpins nur das zweite elektrische Kabel kontaktiert. Werden über die beiden elektrischen Kabel getrennte Versorgungsspannungen zugeführt, ist diese Trennung auch an den Anschlüssen vorhanden, so daß über die aktiven Anschlüsse elektrische Verbraucher mit getrennten Versorgungsspannungen versorgt werden können.

Wird hingegen ein einziges elektrisches Kabel durch die Aufnahme durchgeschleift, so wird sowohl das erste Set wie auch das zweite Set Kontaktmesser in das gleiche Kabel elektrisch kontaktierend einschneiden, so daß alle aktiven Anschlüsse des Anschlußmoduls an der gleichen Versorgungsspannung liegen.

Das Anschlußmodul mit der erfindungsgemäßen Kontaktklemme ist somit - ohne daß der Benutzer am Anschlußmodul Änderungen oder Einstellungen vornehmen müßte - sowohl für eine gemeinsame Versorgungsspannung für alle Anschlüsse als auch für eine getrennte Versorgungsspannung der getrennt vorgesehenen, vorzugsweise aktiven Anschlüsse einsetzbar. Darüber hinaus ist eine sichere Trennung zwischen AS-Interface Anschluß (Busleitung) und Aktorik gegeben. Die Piercingkontaktplatte des erfindungsgemäßen Anschlußmoduls ist ohne weitere Änderung einerseits im passiven Verteiler und andererseits im aktiven Anschlußmodul zu verwenden.

Die einander gegenüberliegenden Enden des ersten und des zweiten elektrischen Kabels sind vorteilhaft durch eine als Isolierteil ausgebildete Mitteldichtung elektrisch voneinandere isoliert. Ein derartiges Isolierteil kann an einem oder auch an beiden Enden angeordnet sein und ist insbesondere als Isolierkappe, Isoliermuffe o. dgl. ausgebildet.

In Weiterbildung der Erfindung ist das Kabel ein zweiadriges Kabel und die Aufnahme quer zur Längsrichtung des Kabels breiter als das Kabel selbst ausgebildet, wobei einem Set drei quer zur Längsrichtung des Kabels nebeneinanderliegende Kontaktpins bzw. Kontaktmesser zugeordnet sind. Jedes Set weist einen mittleren Kontaktpin auf, der in einer sich in Längsrichtung des Kabels erstreckenden Ebene liegt, die die Aufnahme etwa symmetrisch teilt. Quer zur Längsrichtung des Kabels ist jeweils mit einem gleichen seitlichen Abstand ein weiterer Kontaktpin angeordnet, wobei die äußeren Kontaktpins vorzugsweise miteinander elektrisch leitend verbunden sind. Wird nun das Kabel in der einen Lage an dem einen Seitenrand eingelegt, kontaktieren der mittlere Kontaktpin und ein äußerer Kontaktpin, während der dritte Kontaktpin blind liegt; in der anderen seitlich verschobenen Lage wird der vorher blinde Kontaktpin in das Kabel einstechen und zusammen mit dem mittigen Kontaktpin die elektrische Kontaktierung gewährleisten, während der andere, äußere Kontaktpin blind liegt.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist. Es zeigen:
- Fig. 1: eine Draufsicht auf ein Anschlußmodul mit einer Kontaktklemme und Anschlüssen für Sensoren, Aktoren oder dgl. elektrische Verbraucher,
- Fig. 2: eine Draufsicht auf die Unterseite des oberen Klemmenteils nach Fig. 1 mit in Aufnahmen vorgesehenen Kontaktpins in Piercing-Technik,
- Fig. 3: eine schematische Darstellung der Unterseite des oberen Klemmenteils nach Fig. 2,
- Fig. 4: einen Teilschnitt durch das Anschlußmodul längs der Linie IV-IV in Fig. 1.

Das in Fig. 1 gezeigte Anschlußmodul 50 für eine Maschinensteuerung weist eine Kontaktklemme 1 (Fig. 4) und äußere Anschlüsse 2 bis 5 auf. Der Grundkörper der Kontaktklemme 1 besteht aus einem unteren Klemmenteil 6 und einem oberen Klemmenteil 7 (Fig. 4), die durch geeignete Mittel, zweckmäßig durch lösbare Befestigungsschrauben 8, miteinander fest verbunden werden.

Das obere Klemmenteil 7 trägt auf seiner Oberseite die Anschlüsse 2 bis 5, die im gezeigten Ausführungsbeispiel bevorzugt als Anschlüsse in Form von Buchsen ausgebildet sind. In jede Buchse ist ein fünfpoliger Stecker einsteckbar, wobei die Steckerpins bzw. Buchsenpins als Eingang, als Ausgang und zur Verbindung mit einer Spannungsquelle beschaltet sein können. Die Anschlüsse 2 bis 5 können konstruktiv auch anders gestaltet sein, z.B. als Stecker o. dgl.. Die Anschlüsse des oberen Klemmenteils können alternativ durch Integration entsprechender Elektronik als aktive Anschlüsse ausgebildet sein oder - ohne Elektronik - als passive Anschlüsse vorgesehen werden.

Die Anschlüsse 2 bis 5 sind über eine entsprechende Beschaltung mit Piercing-Kontakten auf der Unterseite des oberen Klemmenteils 7 verbunden; die Unterseite mit den Piercing-Kontakten ist in Fig. 2 dargestellt. Die Piercing-Kontakte dienen der Kontaktierung von Flachkabeln 9, die zwischen den Klemmenteilen 6 und 7 geklemmt gehalten sind, wobei die jeweiligen Sets 10, 20ä, 20b der Piercing-Kontakte des oberen Klemmenteils 7 in das entsprechende Flachkabel 9 eindringen und eine elektrische Kontaktierung mit den Adern 30a, 30b (Fig. 4) des jeweiligen Flachkabels 9 gewährleisten.

Wie Fig. 1 zeigt, verlaufen durch die Kontaktklemme 1 zwei Flachkabel 9a, 9b, wobei das eine Flachkabel 9a bevorzugt als AS-Interface den Datenbus bildet und das andere Flachkabel 9b die Verbindung mit einer Versorgungsspannung für aktive Elemente herstellt. Beide Flachkabel 9a, 9b sind mit zwei Leitungsadern 30a, 30b (Fig. 4) ausgeführt. Das AS-Interface dient dazu, binäre Sensoren und Aktoren zu vernetzen und an eine höhere Steuerungsebene anzubinden.

Das untere Klemmenteil 6 weist jeweils eine Aufnahme 40 für das einzulegende Flachkabel 9a, 9b auf, wobei die Aufnahme 40 breiter als das Kabel selbst ausgebildet ist. Das entsprechende Kabel 9a, 9b wird so in die Aufnahme 40 eingelegt, daß es an einem Seitenrand 41 (Fig. 4) bündig anliegt, wobei der Leerraum zwischen dem Flachkabel und dem anderen Seitenrand 42 durch ein Füllstück 43 ausgefüllt wird. Dies ist in Figur 4 am Beispiel des Energiekabels 9b gezeigt.

Das in der Aufnahme 40 liegende Flachkabel 9a bzw. 9b wird bei Aufsetzen des oberen Klemmenteils 7 von den Kontaktpins der Piercingkontaktplatte des jeweiligen Sets 10, 20a, 20b durchdrungen, wobei die als Kontaktmesser ausgebildeten Kontaktpins elektrisch kontaktierend in die jeweiligen Adern 30a, 30b der Kabel 9a, 9b einstechen.

Jedes Set 10, 20a, 20b der Kontaktpins ist im Grundaufbau gleich ausgebildet. Ein mittlerer Kontaktpin 11, 11a, 11b liegt in einer Ebene 21, die sich in Längsrichtung des Kabels 9 erstreckt und die Aufnahme 40 etwa symmetrisch teilt. Quer zur Längsrichtung des Kabels 9 liegt mit einem seitlichen Abstand z, der etwa dem Aderabstand a der Adern in dem Kabel entspricht, jeweils ein weiterer, äußerer Kontaktpin 11a, 12a, 13a und 11b, 12b, 13b. Die äußeren Kontaktpins 12, 13; 12a, 13a und 12b, 13b sind elektrisch leitend miteinander verbunden. Die äußeren Kontaktpins 12, 12a, 12b, und 13, 13a, 13b liegen in Längsrichtung des Kabels zum mittleren Kontaktpin 11, 11a, 11b versetzt. Vorteilhaft ist jeder Kontaktpin doppelt ausgeführt.

Liegt z. B. das Energiekabel 9b gemäß Fig. 4 bündig an der rechten Seitenwand 41, kontaktiert der mittlere Kontaktpin 11a und der seitliche Kontaktpin 13a die jeweilige Ader 30a bzw. 30b des Kabels 9b. Der Kontaktpin 12a greift in das Füllstück 43. Liegt das Kabel 9b hingegen an der Seitenwand 42 an, kontaktieren die Kontaktpins 11a und 12a die jeweiligen Adern 30a und 30b, während der andere äußere Kontaktpin 13a blind in das Füllstück 43 eingreift. Auf diese Weise ist unabhängig von der ankommenden Lage des Flachkabels an dem Anschlußmodul 50 eine polrichtige Kontaktierung gewährleistet.

Im gezeigten Ausführungsbeispiel läuft das Flachkabel 9a der Busleitung durch die an den gegenüberliegenden Enden offene Aufnahme, ist also durchgeschleift. In das Flachkabel 9a schneiden die Kontaktpins 11, 12, 13 des Sets 10 ein, wobei die Kontaktpins 11, 12, 13 mit den Anschlüssen 2,3 verbunden sind. Diese Anschlüsse 2,3 dienen zur Verbindung mit Sensoren, welche über die Busleitung auch mit einer Versorgungsspannung beaufschlagt sind. Die Stromaufnahme derartiger Sensoren liegt im Bereich von mA. In gleicher Weise kann auch das Energiekabel 9b durchgeschleift sein, so daß beide Sets 20a, 20b der Kontaktpins das gleiche Energiekabel 9b kontaktieren und den Buchsen 4 und 5 auf den entsprechenden Pins die über das Energiekabel 9b zur Verfügung gestellte gleiche Versorgungsspannung zugeführt werden kann. Die Versorgungsspannung kann z. B. 24V betragen; die zur Verfügung stehende Stromstärke liegt im Bereich von Ampere, z.B. 1,6 A. Über diese aktiven Anschlüsse 4,5 werden Aktoren angesteuert, so z.B. Motoren, Magnetventile und. dgl..

Nach der Erfindung sind zur Kontaktierung des Energiekabels 9b die beiden Sets 20a und 20b von Kontaktpins 11a, 12a, 13a bzw. 11b, 12b, 13b in Längsrichtung der Aufnahme 40 mit Abstand s vorgesehen, wobei die Kontaktpins 11a, 12a, 13a des ersten Sets 20a und die Kontaktpins 11b, 12b, 13b des zweiten Sets 20b voneinander elektrisch getrennt sind. Der in Längsrichtung der Aufnahme 40 gemessene Abstand s der beiden Sets 20a und 20b kann sehr gering ausgeführt sein. Zur Isolierung der beiden getrennt zugeführten Energiekabel 9b, 9c kann eine Mitteldichtung vorgesehen sein, die als Isolierteil 18 die beiden einander gegenüberliegenden Enden 19 des ersten und des zweiten Energiekabels 9c, 9b, elektrisch voneinander isoliert. Das Isolierteil 18 kann als Isolierkappe, Isoliermuffe o. dgl. Teil ausgeführt sein. Die Kontaktpins 11a, 12a und 13a des ersten Sets 20a stellen auf einem Teil der Anschlußbuchsen (im Ausführungsbeispiel die Buchse 5) eine erste Versorgungsspannung zur Verfügung. Entsprechend sind die Kontaktpins 11a, 12a, 13a des ersten Sets 20a elektrisch leitend mit dem Anschluß 5 verbunden.

Das zweite Set 20b von Kontaktpins 11b, 12b, 13b ist elektrisch getrennt von dem ersten Set 20a vorgesehen und elektrisch mit dem anderen Anschluß verbunden, im Ausführungsbeispiel mit dem Anschluß 4.

Wird nun - wie in Fig. 2 strichliert dargestellt - über jeweils ein offenes Ende 44 bzw. 45 der Aufnahme 40 jeweils ein Energiekabel 9b und 9c zugeführt, so ist der Anschluß 5 des Bereichs I mit dem Energiekabel 9c und der Anschluß 4 des Bereichs II mit dem Energiekabel 9b verbunden. Damit kann der Anschluß 5 an eine erste Versorgungsspannung und der Anschluß 4 an eine zweite Versorgungsspannung angeschlossen werden, was zur Erhöhung der Sicherheit beim Ausfall von Maschinensteuerungen vorteilhaft ist und z.B. getrennte NOT-AUS Kreise ermöglicht.

Diese elektrische Trennung der Anschlußbuchsen 4 und 5 ist nur dann wirksam, wenn getrennte Energiekabel 9b und 9c durch jeweils ein offenes Ende 44 und 45 in die Aufnahme eingelegt werden, wobei die Enden der Energiekabel vorzugsweise gegeneinander elektrisch zu isolieren sind.

Ist für die Anwendung eine getrennte elektrische Versorgung der Buchsen nicht notwendig, kann - in gewohnter Weise - ein Energiekabel 9b durchgeschleift werden, so daß sowohl das Kontaktset 20a als auch das Kontaktset 20b in das gleiche Kabel 9b einstechen und mit den gleichen Adern 30a, 30b eine elektrische Kontaktierung herstellen, so daß die Buchsen 4 und 5 an einem gleichen elektrischen Versorgungskreis angeschlossen sind.

Die elektrisch getrennte Anordnung eines zweiten Sets von Kontaktpins in der Aufnahme des Energiekabels 9b erweitert die Funktionalität des Anschlußmoduls, ohne daß das Modul selbst für die Anwendung an einer oder an zwei Versorgungsspannungen vom Benutzer modifiziert werden müßte.

Die elektrische Trennung ist in Fig. 3 schematisch dargestellt. Jedes Set 20a, 20b von Kontaktpins ist einem elektrischen Bereich I bzw. II zugeordnet, wobei die elektrische Trennung dann und immer dann wirksam ist, wenn über die offenen Enden 44 und 45 in die Aufnahme 40 elektrisch getrennte Energiekabel 9b, 9c eingelegt werden. Wird ein Energiekabel 9b durchgeschleift, liegen alle Anschlüsse an der gleichen Versorgungsspannung, da jedes Set 20a, 20b von Kontaktpins 11a, 12a, 13a und 11b, 12b, 13b das gleiche Flachkabel 9b kontaktiert.

Im Bereich III des Blockschaltbildes nach Fig. 3 erfolgt die elektrische Kontaktierung mit den Adern der Busleitung 9a in gewohnter Weise, unabhängig davon, ob eine gemeinsame oder eine getrennte Versorgungsspannung für die Anschlüsse 4 und 5 vorgesehen ist.

Das erfindungsgemäße Anschlußmodul ist als aktives Modul für den Einsatz in sicherheitsgerechten Maschinen- und Anlagenteilen bis zu Sicherheitskategorie 3 einsetzbar.

## Patentansprüche

1. Anschlußmodul mit einer Kontaktklemme für ein isoliertes, mehradriges elektrisches Flachkabel (9b, 9c), insbesondere ein formkodiertes Profilkabel, bestehend aus zwei ineinandergreifenden Klemmenteilen (6, 7) mit außenliegenden Anschlüssen (2, 3, 4, 5) zur Verbindung mit Sensoren, Aktoren, wobei zumindest das eine Klemmenteil (6) eine sich in Längsrichtung des Flachkabels (9b,9c) erstreckende Aufnahme (40) mit gegenüberliegenden offenen Enden (44, 45) zum Einlegen eines elektrischen Flachkabels (9b,9c) aufweist und das andere Klemmenteil (7) zumindest ein erstes Set (20a) und ein zweites Set (20b) aus Kontaktpins aufweist, wobei zumindest jeweils ein Kontaktpin (11a, 12a, 13a) des ersten Sets (20a) und ein Kontaktpin (11 b, 12b, 13b) des zweiten Sets (20b) jeweils einer Ader (30a, 30b) des in die Aufnahme (40) eingelegten Flachkabels (9b, 9c) zugeordnet ist, und die Kontaktpins (11a, 12a, 13a, 11 b, 12b, 13b) bei montierten Klemmenteilen (6, 7) die Isolation des Flachkabels (9b, 9c) durchdringen und elektrisch kontaktierend in die Ader (30a, 30b) des Flachkabels (9b, 9c) eingestochen liegen, wobei die Kontaktpins (11a, 12a, 13a) des ersten Sets (20a) und die Kontaktpins (11 b, 12b, 13b) des zweiten Sets (20b) jeweils quer zur Längsrichtung des Flachkabels (9b, 9c) mit einem dem Aderabstand (a) des Flachkabels entsprechenden Abstand (z) nebeneinander liegen, wobei das zweite Set (20b) Kontaktpins (11 b, 12b, 13b) in Längsrichtung der Aufnahme (40) mit Abstand (s) zu dem ersten Set (20a) Kontaktpins (11a, 12a, 13a) liegt und die Kontaktpins (11a, 12a, 13a) des ersten Sets (20a) mit einem ersten Anschluß (5) und die Kontaktpins (11 b, 12b, 13b) des zweiten Sets (20b) mit einem zweiten Anschluß (4) in Verbindung stehen, und ein erstes elektrisches Flachkabel (9c) über das erste offene Ende (45) in die Aufnahme (40) und ein zweites elektrisches Flachkabel (9b) über das zweite Ende (44) in die Aufnahme (40) einlegbar ist, wobei das erste Set (20a) Kontaktpins das erste Flachkabel (9c) und das zweite Set (20b) Kontaktpins das zweite Flachkabel (9b) kontaktiert,
**dadurch gekennzeichnet, daß** das Flachkabel (9b, 9c) durch die Aufnahme (40) durchschleifbar ist, so daß beide Sets (20a, 20b) der Kontaktpins dieses Flachkabel (9b, 9c) kontaktieren, so daß beide Sets (20a, 20b) mit den gleichen Adern (30a, 30b) eine elektrische Kontaktierung herstellen,
und daß die Kontaktpins (11 b, 12b, 13b) des zweiten Sets (20b) von den Kontaktpins (11a, 12a, 13a) des ersten Sets (20a) elektrisch getrennt sind.

2. Anschlußmodul nach Anspruch 1,
**dadurch gekennzeichnet, daß** die einander gegenüberliegenden Enden (19) des ersten und des zweiten Flachkabels 9c, 9b, durch ein Isolierteil (18), vorzugsweise eine Isolierkappe, elektrisch voneinander isoliert sind.

3. Anschlußmodul nach Anspruch 1 oder 2,
**dadurch gekennzeichnet, daß** das Flachkabel (9b, 9c) ein Energiekabel (9b) ist.

4. Anschlußmodul nach einem der Ansprüche 1 bis 3,
**dadurch gekennzeichnet, daß** das Flachkabel (9b, 9c) ein zweiadriges Flachkabel ist und die Aufnahme (40) quer zur Längsrichtung des Flachkabels (9b, 9c) breiter als das Flachkabel ausgebildet ist, wobei einem Set (20a, 20b) von Kontaktpins drei quer zur Längsrichtung des Flachkabels (9b, 9c) nebeneinander liegende Kontaktpins (11a, 12a, 13a; 11b, 12b, 13b) zugeordnet sind.

5. Anschlußmodul nach Anspruch 4,
**dadurch gekennzeichnet, daß** jedes Set (20a, 20b) einen mittleren Kontaktpin (11a, 11b) aufweist, der in einer sich in Längsrichtung des Flachkabels (9b, 9c) erstreckenden Ebene (21) liegt, die die Aufnahme (40) in Längsrichtung des Flachkabels (9b, 9c) etwa symmetrisch teilt, und daß quer zur Längsrichtung des Flachkabels (9b, 9c) mit einem seitlichen Abstand (z) jeweils ein weiterer Kontaktpin (12a, 13a; 12b, 13b) angeordnet ist.

6. Anschlußmodul nach Anspruch 5,
**dadurch gekennzeichnet, daß** die äußeren Kontaktpins (12a, 13a; 12b, 13b) eines selben Sets (20a, 20b) elektrisch leitend miteinander verbunden sind.

7. Anschlußmodul nach einem der Ansprüche 3 bis 6,
**dadurch gekennzeichnet, daß** das Flachkabel (9b, 9c) in der einen Lage an dem einen Seitenrand (41) der Aufnahme (40) und in der anderen Lage an dem anderen Seitenrand (42) der Aufnahme (40) anliegt.

8. Anschlußmodul nach einem der Ansprüche 1 bis 7,
**dadurch gekennzeichnet, daß** die Kontaktpins als Kontaktmesser ausgebildet sind, deren jeweiliges Schneidblatt etwa in Längsrichtung des Flachkabels (9b, 9c) ausgerichtet liegt.

9. Anschlußmodul nach einem der Ansprüche 1 bis 8,
**dadurch gekennzeichnet, daß** der Anschluß (2, 3, 4, 5) als Steckanschluß in Form einer Buchse ausgebildet ist.

## Claims

1. A connection module with a contact clip for an insulated, multi-core electric flat cable (9b, 9c), in particular a shape-coded profiled cable, consisting of two intermeshing clip parts (6, 7) with external connections (2, 3, 4, 5) for connection to sensors, actuators or the like, with at least the one clip part (6) having a receptacle (40), extending in the longitudinal direction of the flat cable (9b, 9c), with opposing open ends (44, 45) for inserting an electric flat cable (9b, 9c), and the other clip part (7) having at least a first set (20a) and a second set (20b) of contact pins, with at least in each case one contact pin (11a, 12a, 13a) of the first set (20a) and one contact pin (11 b, 12b, 13b) of the second set (20b) being associated in each case with a core (30a, 30b) of the flat cable (9b, 9c) laid in the receptacle (40), and the contact pins (11a, 12a, 13a, 11b, 12b, 13b), when the clip parts (6, 7) are assembled, piercing the insulation of the flat cable (9b, 9c) and lying penetrated in electrically contacting manner into the core (30a, 30b) of the flat cable (9b, 9c), the contact pins (11 a, 12a, 13a) of the first set (20a) and the contact pins (11 b, 12b, 13b) of the second set (20b) lying in each case transversely to the longitudinal direction of the flat cable (9b, 9c) at a distance (z) next to each other which corresponds to the core distance (a) of the flat cable, the second set (20b) of contact pins (11 b, 12b, 13b) lying in the longitudinal direction of the receptacle (40) at a distance (s) from the first set (20a) of contact pins (11 a, 12a, 13a), and the contact pins (11 a, 12a, 13a) of the first set (20a) being connected to a first connection (5) and the contact pins (11b, 12b, 13b) of the second set (20b) being connected to a second connection (4), and a first electric flat cable (9c) being able to be inserted into the receptacle (40) via the first open end (45) and a second electric flat cable (9b) being able to be inserted into the receptacle (40) via the second end (44), the first set (20a) of contact pins contacting the first electric flat cable (9c) and the second set (20b) of contact pins contacting the second electric cable (9b),
**characterised in that** the flat cable (9b, 9c) can be looped through the receptacle (40) so that both sets (20a, 20b) of the contact pins contact this flat cable (9b, 9c), so that both sets (20a, 20b) produce electrical contacting with the same cores (30a, 30b), and **in that** the contact pins (11 b, 12b, 13b) of the second set (20b) are electrically separated from the contact pins (11a, 12a, 13a) of the first set (20a).

2. A connection module according to Claim 1, **characterised in that** the opposing ends (19) of the first and the second flat cable (9c, 9b) are insulated from each other by an insulating part (18), preferably an insulating cover.

3. A connection module according to Claim 1 or 2, **characterised in that** the flat cable (9b, 9c) is a power cable (9b).

4. A connection module according to one of Claims 1 to 3, **characterised in that** the flat cable (9b, 9c) is a two-core flat cable and the receptacle (40) transversely to the longitudinal direction of the flat cable (9b, 9c) is formed to be wider than the flat cable, with three contact pins (11 a, 12a, 13a; 11 b, 12b, 13b) lying next to one another transversely to the longitudinal direction of the flat cable (9b, 9c) being associated with a set (20a, 20b) of contact pins.

5. A connection module according to Claim 4, **characterised in that** each set (20a, 20b) has a middle contact pin (11 a, 11 b) which lies in a plane (21) extending in the longitudinal direction of the flat cable (9b, 9c) which divides the receptacle (40) approximately symmetrically in the longitudinal direction of the flat cable (9b, 9c), and **in that** in each case a further contact pin (12a, 13a; 12b, 13b) is arranged transversely to the longitudinal direction of the flat cable (9b, 9c) at a lateral distance (z).

6. A connection module according to Claim 5, **characterised in that** the outer contact pins (12a, 13a; 12b, 13b) of one and the same set (20a, 20b) are connected together in electrically conductive manner.

7. A connection module according to one of Claims 3 to 6, **characterised in that** the flat cable (9b, 9c) in one position lies against the one lateral edge (41) of the receptacle (40) and in the other position lies against the other lateral edge (42) of the receptacle (40).

8. A connection module according to one of Claims 1 to 7, **characterised in that** the contact pins are formed as contact blades, the respective cutting blade of which lies oriented approximately in the longitudinal direction of the flat cable (9b, 9c).

9. A connection module according to one of Claims 1 to 8, **characterised in that** the connection (2, 3, 4, 5) is formed as a plug-and-socket connection in the form of a female connector.

## Revendications

1. Module de connexion avec une borne de contact pour un câble électrique plat multiconducteur (9b, 9c) isolé, en particulier un câble profilé à forme codée, composée de deux éléments de borne (6, 7) qui s'emboîtent, avec des connexions extérieures (2, 3, 4, 5) à relier à des capteurs, des actionneurs, étant précisé que l'élément de borne (6), au moins, présente une cavité (40) qui s'étend dans le sens longitudinal du câble plat (9b, 9c) et qui est pourvue d'extrémités ouvertes opposées (44, 45) pour la mise en place d'un câble électrique plat (9b, 9c) tandis que l'autre élément de borne (7) présente au moins une première série (20a) et une seconde série (20b) de broches de contact, qu'au moins une broche de contact (11a, 12a, 13a) de la première série (20a) et une broche de contact (11b, 12b, 13b) de la seconde série (20b) sont associées respectivement à un conducteur (30a, 30b) du câble plat (9b, 9c) placé dans la cavité (40) et que les broches (11a, 12a, 13a, 11b, 12b, 13b), quand les éléments de borne (6, 7) sont montés, traversent l'isolation du câble plat (9b, 9c) et sont enfoncées dans le conducteur (30a, 30b) du câble plat (9b, 9c) en réalisant un contact électrique, que les broches (11a, 12a, 13a) de la première série (20a) et les broches (11b, 12b, 13b) de la seconde série (20b) sont placées côte à côte transversalement par rapport au sens longitudinal du câble plat (9b, 9c), avec un écartement (z) correspondant à l'écartement (a) des conducteurs du câble plat, que la seconde série (20b) de broches (11b, 12b, 13b) est disposée à une distance (s) de la première série (20a) de broches (11a, 12a, 13), dans le sens longitudinal de la cavité (40), et que les broches (11a, 12a, 13a) de la première série (20a) sont reliées à une première connexion (5) tandis que les broches (11b, 12b, 13b) de la seconde série (20b) sont reliées à une seconde connexion (4), et qu'un premier câble électrique plat (9c) est apte à être placé dans la cavité (40) par la première extrémité ouverte (45) tandis qu'un second câble électrique plat (9b) est apte à être placé dans la cavité (40) par la seconde extrémité (44), et que la première série (20a) de broches est en contact avec le premier câble plat (9c) tandis que la seconde série (20b) de broches est en contact avec le second câble plat (9b), **caractérisé en ce que** le câble plat (9b, 9c) est apte à traverser la cavité (40), de sorte que les deux séries (20a, 20b) de broches de contact sont en contact avec ce câble plat (9b, 9c) et que les deux séries (20a, 20b) réalisent un contact électrique avec les mêmes conducteurs (30a, 30b),
et **en ce que** les broches de contact (11b, 12b, 13b) de la seconde série (20b) sont séparées électriquement des broches de contact (11a, 12a, 13a) de la première série (20a).

2. Module de connexion selon la revendication 1, **caractérisé en ce que** les extrémités (19) opposées des premier et second câbles plats (9c, 9b) sont isolées électriquement l'une de l'autre par un élément isolant (18), de préférence un cache isolant.

3. Module de connexion selon la revendication 1 ou 2, **caractérisé en ce que** le câble plat (9b, 9c) est un câble d'énergie (9b).

4. Module de connexion selon l'une des revendications 1 à 3, **caractérisé en ce que** le câble plat (9b, 9c) est un câble plat à deux conducteurs et la cavité (40) est plus large que le câble plat (9b, 9c), transversalement par rapport au sens longitudinal dudit câble plat, étant précisé que trois broches de contact (11a, 12a, 13a ; 11b, 12b, 13b) placées côte à côte transversalement par rapport au sens longitudinal du câble plat (9b, 9c) sont associées à une série (20a, 20b) de broches de contact.

5. Module de connexion selon la revendication 4, **caractérisé en ce que** chaque série (20a, 20b) présente une broche centrale (11a, 11b) située dans un plan (21) qui s'étend dans le sens longitudinal du câble plat (9b, 9c) et qui divise à peu près symétriquement la cavité (40) dans le sens longitudinal du câble plat (9b, 9c), et **en ce qu'**une autre broche (12a, 13a ; 12b, 13b) est disposée avec un écartement latéral (z) transversalement par rapport au sens longitudinal du câble plat (9b, 9c).

6. Module de connexion selon la revendication 5, **caractérisé en ce que** les broches extérieures (12a, 13a ; 12b, 13b) d'une même série (20a, 20b) sont reliées entre elles de manière électriquement conductible.

7. Module de connexion selon l'une des revendications 3 à 6, **caractérisé en ce que** le câble plat (9b, 9c) est appliqué contre un bord latéral (41) de la cavité (40), dans une position, et est appliqué contre l'autre bord latéral (42) de la cavité (40), dans l'autre position.

8. Module de connexion selon l'une des revendications 1 à 7, **caractérisé en ce que** les broches de contact sont conçues comme des lames de contact dont l'arête coupante est orientée à peu près dans le sens longitudinal du câble plat (9b, 9c).

9. Module de connexion selon l'une des revendications 1 à 8, **caractérisé en ce que** la connexion (2, 3, 4, 5) est conçue comme une connexion enfichable en forme d'alvéole.
